# EUROPÄISCHE PATENTSCHRIFT

(11) **EP 0 433 874 B1**
(45) Veröffentlichungstag und Bekanntmachung des Hinweises auf die Patenterteilung: **01.06.1994**
(21) Anmeldenummer: 90124013.5
(22) Anmeldetag: 13.12.1990
(51) Int. Cl.: A61H 33/02

(54) **Whirlpool- oder Swimmingpool-Einströmvorrichtung**
Whirlpool or swimmingpool fluid introduction device
Dispositif d'introduction de fluide dans une baignoire à tourbillon ou une piscine

(30) Priorität: 19.12.1989 DE 3941819
(43) Veröffentlichungstag der Anmeldung: 26.06.1991
(73) Patentinhaber: Schydlo, Martin T., D-40885 Ratingen (DE)
(72) Erfinder: Schydlo, Martin T., D-40885 Ratingen (DE)
(74) Vertreter: Vomberg, Friedhelm, Dipl.-Phys.

(56) Entgegenhaltungen:
- EP-A- 0 209 646
- DE-A- 3 607 788
- DE-A- 3 744 608
- DE-B- 2 114 534
- DE-C- 3 429 197
- DE-U- 8 512 416
- DE-U- 8 606 463
- FR-A- 2 598 317
- GB-A- 105 591
- GB-A- 2 139 491
- US-A- 2 226 958
- US-A- 2 359 025
- US-A- 3 279 773
- US-A- 3 481 328
- US-A- 3 556 089
- US-A- 4 101 988
- US-A- 4 213 210

## Beschreibung

Die Erfindung betrifft eine Whirlpool- oder Swimmingpool-Einströmvorrichtung zur Erzeugung von Fluidstrahlen in einer in einem Behälter befindlichen Flüssigkeit, insbesondere von Wasser- und/oder Luft- oder Wasser-Luft-Gemisch-Strahlen, die als Hohlleiste ausgebildet ist, die entlang ihrer Länge eine Vielzahl von Ausströmöffnungen für das Fluid aufweist, die im Betrieb im Bereich und parallel zur Innenwand des Behälters angeordnet ist und die über einen die Behälterwand durchragenden Anschlußstutzen mit einer außerhalb des Behälters angeordneten Pumpe verbunden ist.

Nach dem Stand der Technik wird bei solchen Flüssigkeitsbehältern Luft oder Wasser oder ein Luft-Wasser-Gemisch über ein umfangreiches Leitungssystem mit einem erheblichen Raumbedarf zugeführt. Bei zu einer Einheit zusammengebauten Luft- und Wasserdüsen müssen eingangsseitig der Düsen Anschlußstücke für Luft und für Wasser vorgesehen werden, an die dann die Rohrleitungen oder Schläuche angeschlossen werden, wobei die Anschlußstellen abzudichten sind. Sind die Anschlußstellen der Düsen nach dem Einbau des Flüssigkeitsbehälters nicht mehr zugängig, so muß dieser ausgebaut werden, um die Undichtigkeit zu beheben.

Beispielsweise wird bei einem nach dem Stand der Technik bekannten Flüssigkeitsbehälter die Düse von der Behälterinnenseite her eingesetzt und von der Außenseite her an den Behälter festgespannt, wobei die Düsen aufnehmende Bohrung in dem Flüssigkeitsbehälter abgedichtet sein muß. An der Behälteraußenseite ist an der Düse ein T-Stück montiert, dessen einer Schenkel in die Düse führt und das an eine den Behälter umlaufende Rohrleitung integriert ist. Wie bereits angedeutet, fordert eine derartige Leitungsführung und Düseninstallation einen erheblichen Aufwand an Montagezeit, ferner nicht unerhebliche Kosten für eine Vielzahl von notwendigen Montagekleinteilen. Jede der einzelnen Dichtstellen birgt die Gefahr einer Undichtigkeit in sich, die durch wechselnde Temperaturen bzw. mechanische Behälterbelastungen noch gesteigert wird. Aufgrund des benötigten Platzes für die Leitungszu- und abführungen können auch nur solche Leitungen verwendet werden, die einen relativ kleinen Querschnitt haben, wodurch hohe Strömungsverluste in den Rohren verbunden mit einer hohen Geräuschbildung entstehen. Zudem kühlt in solchen Leitungen gefördertes warmes Wasser erheblich mehr ab, als dies in Leitungen mit größerem Querschnitt der Fall wäre.

Bei den genannten Einströmvorrichtungen, insbesondere wenn sie in Whirlpoolwannen eingesetzt werden, stellt sich im übrigen das Problem der Hygiene, insbesondere im Bereich der Düsen. Bei Benutzung des Flüssigkeitsbehälters bzw. Whirlpools ist nämlich in der Regel nicht zu verhindern, daß sich Schmutzreste und Bakterien im Leitungssystem sammeln, sich ungestört vermehren könnten und bei erneuter Benutzung des Behälters in das Wasser geraten.

Des weiteren ist aus der DE-A-21 14 534 ein in Badewannen einsetzbarer Sprudelrost zum feinverteilten Einführen von Gasen in die Badeflüssigkeit bekannt. Der Sprudelrost besitzt Roststäbe aus nachgiebigem biegsamen Material wie Kunststoff, die als Gasverteilungssystem dienende Hohlräume aufweisen, wobei die damit in Verbindung stehenden Gasaustrittslöcher an der Rostoberseite angeordnet sind. Über die Art des Anschlusses an die Gasquelle (Pumpe) wird nichts weiter ausgeführt.

Die US-A-4 213 210 beschreibt eine Badewanne, die einen Lufteinlaßkanal besitzt, worüber eine Matte aus Vinyl oder Polypropylen gelegt ist, die mittels Befestigungen im Wannenboden arretiert ist. Diese Matte stellt jedoch lediglich eine Abdeckung der Bodenfläche dar.

Die EP-A-0 209 646, DE-A-36 07 788 oder DE-U-86 06 463 beschreiben, die Sprudeldüsen direkt in der originalen Wasserbeckenwand oder in der Einsatzbeckenwand (bei vorhandenen Altbecken) vorzusehen. Die Versorgungskanäle für diese Einzeldüsen sind ausschließlich an der Außenwand des Beckens bzw. des Ersatzbeckens angeordnet.

Die US-A-3 556 089 betrifft eine Vorrichtung mit ineinandersteckbaren Hohlprofilen, die jeweilige Düsenöffnungen aufweisen und die über einen Schlauchanschluß, der über den Wannenrand gelegt werden soll, gespeist werden. Das System verfügt am Hohlprofil über Saugmittel, die zur Befestigung mit dem Wannenboden dienen.

Die US-A-4 101 998 betrifft eine aus zwei Kunststoffteilen bestehende, den ganzen Boden einer Wanne abdeckende Einströmvorrichtung, die flüssigkeitsdicht mit einer Einströmöffnung im Whirlpoolboden verbunden werden soll. Über die Art dieser Verbindung wird nichts ausgeführt.

Es ist Aufgabe der vorliegenden Erfindung, die eingangs genannte Einströmvorrichtung dahingehend zu verbessern, daß die Fertigung und der Einbau der Düsen und der Düsenanschlüsse vereinfacht wird und daß die Düsenanordnung ohne Umbau des Flüssigkeitsbehälters von Benutzung zu Benutzung variiert werden kann. Ferner sollen die Düsen leicht zu reinigen sein.

Diese Aufgabe wird durch die im Anspruch 1 beschriebene Einströmvorrichtung gelöst, bei der erfindungsgemäß die Hohlleiste über eine Schnapp-, Klemm- oder Steckverbindung mit dem Anschlußstutzen lösbar verbunden ist. Die bisher nach dem Stand der Technik bekannte starre Düse bzw. der Sprudelrost wird demgemäß durch eine Hohlleiste mit mehreren Ausströmöffnungen ersetzt, die bedarfsgerecht in den Flüssigkeitsbehälter, insbesondere eine Whirlpoolwanne, abgelegt bzw. ausgerichtet werden kann. Die lösbare Verbindung zum Anschlußstutzen im Bereich des Durchbruches ermöglicht auch die Herausnahme der Hohlleiste, etwa zum Zweck der Reinigung und/oder Desinfektion.

Weiterbildungen der Erfindung sind in den Unteransprüchen 2 bis 19 beschrieben.

So kann der aus dem Durchbruch in der Wand des Behälters ragende Anschlußstutzen als 90° Winkelrohr, als T-Stück oder als Kreuzstück mit einem Ansatzstutzen ausgebildet sein. Je nach Zahl der Öffnungen an dem Anschlußstutzen können somit eine oder mehrere Hohlleisten befestigt werden. Vorzugsweise ist die Hohlleiste flexibel und/oder im Querschnitt länglich-oval mit ebener Bodenfläche, aber flach ausgebildet, so daß sie eine bei der Benutzung nicht störende Rippe am Behälterboden oder an der Behälterinnenseite darstellt.

Um zu verhindern, daß sich die Hohlleiste bei Benutzung ungewollt verschiebt, ist die im wesentlichen ebene Bodenfläche mit Saugnoppen oder flexiblen Haftsäumen ausgestattet, worüber sie an der Behälterinnenseite, insbesondere dem Behälterboden lösbar fixiert werden kann. Die Ausströmöffnungen (Düsenöffnungen) befinden sich nach einer Weiterbildung der Erfindung auf der Leistenoberseite, vorzugsweise sind sie dort mittig und/oder äquidistant angeordnet, um eine möglichst gleichmäßige Druckbeaufschlagung durch Luft und/oder Wasser zu erzielen.

Vorzugsweise sind - in Strömungsrichtung gesehen - jeweils hinter den Ausströmöffnungen am Hohlleisteninnenmantel angeordnete und in den Innenraum ragende Leitschaufeln vorgesehen.

Nach einer weiteren Ausgestaltung der Erfindung besteht die Hohlleiste aus mehreren über Steckverbindungen lösbar aneinander befestigten Teilstücken, so daß ihre Länge variiert werden kann.

Verbindet man die Hohlleiste jeweils endseitig mit einem Rohrende, worüber z.B. Luft eingepreßt wird, läßt sich der gegen den hydrostatischen Druck des in dem Behälter befindlichen Wassers notwendige Luftdruck schnell und gleichmäßig aufbauen.

Um störende Kanten im Behälterinneren zu vermeiden, wird der Anschlußstutzen und die Verbindungsstelle mit der Hohlleiste durch eine Kappe abgedeckt. Diese Kappe schützt auch die Verbindungsstelle vor einem ungewollten Lösen der Hohlleiste vom Anschlußstutzen. Vorzugsweise ist die Kappe an den Seiten bis zum Behälterinnenmantel heruntergezogen bzw. sie liegt dort an. Durch diese Maßnahme kann die Kappe als formharmonischer Abschluß der Hohlleiste ausgebildet werden.

Nach einer weiteren Ausgestaltung der Erfindung besitzt auch die Kappe, vorzugsweise in der Nähe des Behälterinnenmantels, eine oder mehrere Ausströmöffnungen. Der Einbau wird vereinfacht, wenn die Kappe mit dem den Durchbruch durchragenden Ansatzstück von vornherein verbunden oder mit diesem einteilig ausgebildet ist. Aus fertigungstechnischen und Kostengründen bestehen das den Durchbruch durchragende Winkelrohr, die Kappe und/oder die Hohlleiste aus Kunststoff, wobei sich bei entsprechender Wahl der Kunststoffe Abdichtungsprobleme weitgehend vermeiden lassen. Die genannten Teile lassen sich kostengünstig durch Spritzgießen fertigen.

Die Verbindung zwischen zwei Hohlleisten und/oder zwischen der Hohlleiste und dem Anschlußende kann beispielsweise als einfache Steckverbindung, vorzugsweise durch Anbringung eines zusätzlichen umlaufenden Wulstes und einer korrespondierenden Nut als lösbare Schnappverbindung ausgebildet sein. Der durch den Durchbruch nach außen ragende Anschlußstutzen wird über eine Gewindeverbindung mit einer Mutter, die vorzugsweise ebenfalls aus Kunststoff ist, an dem Behälter befestigt.

Um ein Eindringen bzw. Rückfließen von Wasser in den Anschlußstutzen zu verhindern, ist der den Durchbruch durchragende Anschlußstutzen mit einem Rückschlagventil ausgestattet, vorzugsweise ist ein solches Ventil regelbar, um den Durchfluß und damit den in der Hohlleiste anstehenden Druck wählen zu können.

Ein Ausführungsbeispiel der Erfindung ist in der Zeichnung dargestellt. Es zeigen
- Fig. 1: eine perspektivische Ansicht einer Hohlleiste, die endseitig an jeweilige durch Kappen abgedeckte Anschlußenden anschließbar ist und
- Fig. 2: eine Querschnittsansicht durch einen mit einem Durchbruch versehenen Wannenteil mit aufgesteckter Hohlleiste.

Die dargestellte Hohlleiste 10 besitzt an ihrer Oberseite mittig aufgereihte Ausströmöffnungen 11 und liegt auf dem Wannenboden 12 auf. Die Hohlleiste ist im Querschnitt flach ausgestaltet und besitzt einen im wesentlichen ebenen Boden und eine bogenförmig gewölbte Oberseite, in deren Mitte sich die Ausströmöffnungen 11 befinden. Zur Fixierung der Hohlleiste 10 auf dem Wannenboden 12a besitzt diese unter ihrem Boden einen Haftsaum aus flexiblem elastichem Material, der auf den Wannenboden 12a gelegt wird. Erzeugt man in dem von dem Haftsaum umschlossenen Volumen oberhalb des Wannenbodens einen Unterdruck, haftet die Hohlleiste auf der Wanneninnenseite. Statt des Saumes 17 können auch Saugnoppen oder ähnliches verwendet werden.

Den in Fig. 2 dargestellten Wannendurchbruch durchragt der Anschlußstutzen 13c eines T-Stückes 13, das mittels einer Mutter 14 über eine betreffende Gewindeverbindung 13a, 14a unter Zwischenlage einer Ringdichtung 15 angeschraubt ist. Das T-Stück weist ein Rückschlagventil auf, in Fig. 2 dargestellt durch eine Kugel 16, die in einem Ventilsitz ruht. Der in das Wanneninnere ragende Anschlußende 13b ist mit der Hohlleiste 10 lösbar verbunden. Diese Verbindung kann im einfachsten Fall, wie in Fig. 2 dargestellt, dadurch hergestellt werden, daß das Hohlleistenende über den Anschlußstutzen 13 bzw. eine dortige Ringausnehmung 21 geschoben wird. Die Verbindung kann jedoch auch als Schnappverbindung ausgebildet sein, etwa derart, daß das Anschlußende 13b, wie in Fig. 1 dargestellt, eine Ringwulst 20 aufweist, die in eine korrespondierenden Nut der Hohlleiste einschnappt.

Das T-Stück 13 wird von einer Kappe 18 überdeckt, die außerhalb des Verbindungsbereiches des Anschlußendes 13b mit der Hohlleiste 10 jeweils bis zum Wannenboden 12a reicht und dort anliegt. Die Kappe 18 ist so geformt, daß sie einen Abschluß der Flachprofilleiste bildet. Die Kappe besitzt zusätzlich ein oder mehrere Ausströmöffnungen 19.

Die Montage der in Fig. 2 dargestellten Anordnung bzw. das Herauslösen der Hohlleiste sind einfach vorzunehmen. Hierzu wird das aus Hart-PVC bestehende T-Stuck 13 zusammen mit der Kappe 18 so eingesetzt, daß der Anschlußstutzen 13c auf der Wannenbodenaußenseite mittels der Mutter 14 befestigt werden kann. Anschließend wird die Hohlleiste 10 jeweils endseitig mit Anschlußenden 13b verbunden, von wo sie ohne weiteres wieder abgelöst werden kann. Auch wenn die in Fig. 1 dargestellte Hohlleiste an ihren beiden Enden mit Anschlußenden 13b verbunden ist, schließt der Erfindungsgedanke auch solche Ausführungsformen ein, bei denen die Hohlleiste nur an einer Seite eine mit dem Anschlußende 13b steckbare Öffnung aufweist, das andere Ende jedoch verschlossen ist. Gleichermaßen ist es auch ohne weiteres möglich, das erste Ende der Hohlleiste mit einem männlichen Steckteil und das andere Ende mit einem weiblichen Steckteil auszustatten. In entsprechender Weise sind dann die Anschlußenden auszubilden.

Im Prinzip ist es auch möglich, die Kappe 18 an ihrer offenen Seite mit einer den gleichartigen Querschnitten des Anschlußendes 13b und der Hohlleiste 10 angepaßten Hülse zu versehen, in die jeweils das Anschlußende 13b und die Querleiste 10 eingeschoben wird. Der wesentliche Vorteil der vorliegenden Erfindung besteht darin, daß die flexible Hohlleiste (bei einseitigem Anschluß) entlang der gewünschten Linie in der Whirlpoolwanne gelegt und somit die Ausströmöffnungen 11 nach Wunsch ausgerichtet werden können. Zum Herausnehmen der Hohlleiste - etwa zu Reinigungszwecken - ist lediglich die Verbindung zum Anschlußende 13b zu lösen.

Prinzipiell ist die erfindungsgemäße Düsenanordnung in beliebigen wannen- oder beckenartigen Körpern einsetzbar, also beispielsweise auch in Aquarien, Fischteichen, Swimmingpools oder ähnlichem.

## Patentansprüche

1. Whirlpool- oder Swimmingpool-Einströmvorrichtung zur Erzeugung von Fluidstrahlen in einer Flüssigkeit, insbesondere von Wasser- und/oder Luft- oder Wasser-Luft-Gemisch-Strahlen, die als Hohlleiste (10) ausgebildet ist, die entlang ihrer Länge eine Vielzahl von Ausströmöffnungen für das Fluid aufweist, die im Betrieb im Bereich und parallel zur Innenwand des Behälters angeordnet ist und die über eine Schnapp-, Klemm- oder Steckverbindung mit einem die Wand des Whirlpools oder Swimmingpools durchragenden Anschlußstutzen (13b) mit einer außerhalb des Whirlpools oder Swimmingpools angeordneten Pumpe lösbar verbunden ist.

2. Whirlpool- oder Swimmingpool-Einströmvorrichtung nach Anspruch 1, dadurch gekennzeichnet, daß jedes Anschlußende (13b) Teil eines 90° Winkelrohres, eines T-Stückes (13) oder eines Kreuz-Stückes mit einem Anschlußstutzen (13c) ausgebildet ist.

3. Whirlpool- oder Swimmingpool-Einströmvorrichtung nach Anspruch 1 oder 2, dadurch gekennzeichnet, daß die flexible Hohlleiste (10) im Querschnitt länglich-oval mit ebener Bodenfläche, aber flach ausgebildet ist.

4. Whirlpool- oder Swimmingpool-Einströmvorrichtung nach einem der Ansprüche 1 bis 3, dadurch gekennzeichnet, daß die Hohlleiste (10) eine im wesentlichen ebene Bodenfläche mit flexiblen Haftsäumen (17) aufweist.

5. Whirlpool- oder Swimmingpool-Einströmvorrichtung nach einem der Ansprüche 1 bis 4, dadurch gekennzeichnet, daß die Ausströmöffnungen (11) auf der Leistenoberseite, vorzugsweise mittig und/oder äquidistant, angeordnet sind.

6. Whirlpool- oder Swimmingpool-Einströmvorrichtung nach einem der Ansprüche 1 bis 5, dadurch gekennzeichnet, daß - in Strömungsrichtung gesehen - jeweils hinter den Ausströmöffnungen (11) am Hohlleisteninnenmantel angeordnete und in den Innenraum ragende Leitschaufeln vorgesehen sind.

7. Whirlpool- oder Swimmingpool-Einströmvorrichtung nach einem der Ansprüche 1 bis 6, dadurch gekennzeichnet, daß die Hohlleiste (10) aus mehreren über Steckverbindungen lösbar aneinander befestigten Teilstücken besteht.

8. Whirlpool- oder Swimmingpool-Einströmvorrichtung nach einem der Ansprüche 1 bis 7, dadurch gekennzeichnet, daß die Hohlleiste (10) jeweils endseitig mit einem Anschlußende (13b) verbunden ist.

9. Whirlpool- oder Swimmingpool-Einströmvorrichtung nach einem der Ansprüche 1 bis 8, dadurch gekennzeichnet, daß das Anschlußende (13b) und die Verbindungsstelle (20, 21) mit der Hohlleiste (10) durch eine Kappe (18) abgedeckt ist.

10. Whirlpool- oder Swimmingpool-Einströmvorrichtung nach Anspruch 9, dadurch gekennzeichnet, daß die Kappe (18) außerhalb der Verbindungsstelle zur Hohlleiste (10) bis auf den Behälterinnenmantel ragt und dort anliegt.

11. Whirlpool- oder Swimmingpool-Einströmvorrichtung nach Anspruch 9 oder 10, dadurch gekennzeichnet, daß die Kappe, vorzugsweise in Behälterinnenmantelnähe, eine oder mehrere Ausströmöffnungen (19) aufweist.

12. Whirlpool- oder Swimmingpool-Einströmvorrichtung nach einem der Ansprüche 9 bis 11, dadurch gekennzeichnet, daß die Kappe (18) mit dem den Durchbruch in der Wand des Behälters durchragenden Winkelrohr (13) verbunden oder mit diesem einteilig ausgebildet ist.

13. Whirlpool- oder Swimmingpool-Einströmvorrichtung nach einem der Ansprüche 1 bis 12, dadurch gekennzeichnet, daß mindestens ein Durchbruch im Behälterboden (12) vorgesehen ist.

14. Whirlpool- oder Swimmingpool-Einströmvorrichtung nach einem der Ansprüche 1 bis 13, dadurch gekennzeichnet, daß das den Durchbruch in der Wand des Behälters durchragende Winkelrohr (13), die Kappe (18) und/oder die Hohlleiste (10) aus Kunststoff bestehen.

15. Whirlpool- oder Swimmingpool-Einströmvorrichtung nach Anspruch 14, dadurch gekennzeichnet, daß die Kunststoffteile (10, 13, 18) durch Spritzgießen gefertigt sind.

16. Whirlpool- oder Swimmingpool-Einströmvorrichtung nach einem der Ansprüche 1 bis 15, dadurch gekennzeichnet, daß die Verbindung zwischen zwei Hohlleisten und/oder zwischen der Hohlleiste (10) und dem Anschlußende (13b) als Steckverbindung (20, 21), vorzugsweise durch einen zusätzlichen umlaufenden Wulst (20), und einer korrespondierenden Nut als lösbare Schnappverbindung ausgebildet ist.

17. Whirlpool- oder Swimmingpool-Einströmvorrichtung nach einem der Ansprüche 1 bis 16, dadurch gekennzeichnet, daß der durch den Durchbruch in der Wand des Behälters nach außen ragende Rohrstutzen (13c) über eine Gewindeverbindung (13a) mit einer Mutter (14), vorzugsweise aus Kunststoff, an dem Behälter (12) befestigt ist.

18. Whirlpool- oder Swimmingpool-Einströmvorrichtung nach einem der Ansprüche 1 bis 17, dadurch gekennzeichnet, daß der den Durchbruch in der Wand des Behälters durchragenden Anschlußstutzen (13c) ein Rückschlagventil (16) aufweist.

19. Whirlpool- oder Swimmingpool-Einströmvorrichtung nach einem der Ansprüche 1 bis 18, dadurch gekennzeichnet, daß der den Durchbruch in der Wand des Behälters durchragenden Anschlußstutzen (13c) ein regelbares Ventil aufweist.

## Claims

1. Whirlpool- or swimmingpool fluid introduction device for generating fluid jets in a liquid, in particular water-and/or air- or water-air-mixture-jets,
the device being designed as a hollow bar (10) having a multitude of outlet orifices along its length for that fluid, arranged in the area of and parallel to the inner wall of the container during operation and detachably connected to a pipe disposed outside the whirlpool or swimmingpool via a snap-, clamp- or plug-connection to a pipe socket (13b) extending through the wall of the whirlpool or swimmingpool.

2. Whirlpool- or swimmingpool fluid introduction device according to claim 1, characterized in that each connecting end (13b) is designed as a part of a 90° angular pipe, a T-piece (13) or a crosspiece with an adapter piece (13c).

3. Whirlpool- or swimmingpool fluid introduction device according to claim 1 or 2, characterized in that the flexible hollow bar (10) has an oblong-oval cross-section with an even bottom, but having a flat configuration.

4. Whirlpool- or swimmingpool fluid introduction device according to claim 1 to 3, characterized in that the hollow bar (10) has an essentially even bottom surface with flexible adhesive edges (17).

5. Whirlpool- or swimmingpool fluid introduction device according to claim 1 to 4, characterized in that the outlet orifices (11) are arranged on the upper surface, preferably centrally and/or equidistantly.

6. Whirlpool- or swimmingpool fluid introduction device according to one of the claims 1 to 5, characterized in that guide vanes are provided which, in the direction of flow, are respectively arranged on the inside wall of the hollow bar behind the outlet orifices (11) and which project into the interior.

7. Whirlpool- or swimmingpool fluid introduction device according to one of the claims 1 to 6, characterized in that the hollow bar (10) comprises a plurality of parts detachably fastened to one another via plug-connections.

8. Whirlpool- or swimmingpool fluid introduction device according to one of the claims 1 to 7, characterized in that the hollow bar (10) is connected at its respective ends to a connecting end (13b).

9. Whirlpool- or swimmingpool fluid introduction device according to one of the claims 1 to 8, characterized in that the connecting end (13b) and the point of connection (20, 21) to the hollow bar (10) are covered by a cap (18).

10. Whirlpool- or swimmingpool fluid introduction device according to claim 9, characterized in that the cap (18) extends beyond the point of connection to the hollow bar (10) as far as the inside wall of the container and abuts there.

11. Whirlpool- or swimmingpool fluid introduction device according to claim 9 or 10, characterized in that the cap has one or a plurally of outlet orifices (19), preferably in the vicinity of the inside wall of the container.

12. Whirlpool- or swimmingpool fluid introduction device according to one of the claims 9 to 11, characterized in that the cap (18) is connected to the angular pipe (13) prejecting through the opening in the wall of the container or is configured in one piece with this pipe.

13. Whirlpool- or swimmingpool fluid introduction device according to one of the claims 1 to 12, characterized in that at least one opening is provided in the bottom of the container (12).

14. Whirlpool- or swimmingpool fluid introduction device according to one of the claims 1 to 13, characterized in that the angular pipe (13) projecting through the opening in the wall of the container, the cap (18) and/or the hollow bar (10) are made of plastic.

15. Whirlpool- or swimmingpool fluid introduction device according to claim 14, characterized in that the plastic parts (10, 13, 18) are manufactured by injection moulding.

16. Whirlpool- or swimmingpool fluid introduction device according to one for the claims 1 to 15, characterized in that the connection between two hollow bars and/or between the hollow bar (10) and the pipe end (13b) is designed as a plug-connection (20, 21), preferably is designed as a detachable snap connection by providing an additional circumferential bulge (20), and a corresponding groove.

17. Whirlpool- or swimmingpool fluid introduction device according to one of the claims 1 to 16, characterized in that the pipe socket (13c) projecting outwards through the opening in the wall of the container is fastened to the container (12) via a screw (13a) with a nut (14) preferably made of plastic.

18. Whirlpool- or swimmingpool fluid introduction device according to one of the claims 1 to 17, characterized in that the pipe socket (13c) projecting through the opening in the wall of the container has a non-return valve (16).

19. Whirlpool- or swimmingpool fluid introduction device according to one of the claims 1 to 18, characterized in that the pipe socket (13c) projecting through the opening in the wall of the container has a controllable valve.

## Revendications

1. Dispositif d'introduction de fluide dans une baignoire à tourbillon ou une piscine, pour réaliser des courants de fluide dans un liquide, en particulier des courants d'eau et/ou d'air, ou d'un mélange d'air et d'eau, ce dispositif etant réalisé sous la forme d'une barrette creuse (10) qui présente, sur sa longueur, un grand nombre d'orifices d'écoulement pour le fluide, barrette qui, en fonctionnement, est disposée dans la zone de la paroi intérieure du récipient, et parallèlement à elle, et qui, par l'intermédiaire d'une liaison à enclenchement, à agrafe, ou à enfichage, avec un embout de raccordement (13b) traversant et dépassant de la paroi de la baignoire à tourbillon ou de la piscine, est reliée, de façon démontable, à une pompe disposée en dehors de la baignoire à tourbillon ou de la piscine.

2. Dispositif d'introduction de fluide dans une baignoire à tourbillon ou une piscine suivant la revendication 1, caractérisé en ce que chaque extrémité de raccordement (13b) est réalisée comme partie d'un tube coudé à 90°, d'une pièce en T (13) ou d'une pièce en croix, comportant un embout de raccordement (13c).

3. Dispositif d'introduction de fluide dans une baignoire à tourbillon ou une piscine suivant la revendication 1 ou la revendication 2, caractérisé en ce que la barrette creuse flexible (10) est réalisée avec une section en ovale allongé comportant une surface de fond plane, mais est aplatie.

4. Dispositif d'introduction de fluide dans une baignoire à tourbillon ou une piscine suivant l'une quelconque des revendications 1 à 3, caractérisé en ce que la barrette creuse (10) présente une surface de fond essentiellement plane, comportant des bordures adhésives (17).

5. Dispositif d'introduction de fluide dans une baignoire à tourbillon ou une piscine suivant l'une quelconque des revendications 1 à 4, caractérisé en ce que les orifices d'écoulement (11) sont disposés sur la face supérieure de la barrette, de préférence au milieu et/ou à équidistance.

6. Dispositif d'introduction de fluide dans une baignoire à tourbillon ou une piscine suivant l'une quelconque des revendications 1 à 5, caractérisé en ce qu'en regardant dans la direction du courant, des palettes déflectrices sont prévues, chacune disposée en arrière des orifices d'écoulement (11) et dépassant dans le volume intérieur.

7. Dispositif d'introduction de fluide dans une baignoire à tourbillon ou une piscine suivant l'une quelconque des revendications 1 à 6, caractérisé en ce que la barrette creuse (10) est constituée de plusieurs éléments, fixés les uns aux autres, de façon démontable, au moyen de liaisons par enfichage.

8. Dispositif d'introduction de fluide dans une baignoire à tourbillon ou une piscine suivant l'une quelconque des revendications 1 à 7, caractérisé en ce que la barrette creuse (10) est, à chacune de ses extrémités, reliée à une extrémité de raccordement (13b).

9. Dispositif d'introduction de fluide dans une baignoire à tourbillon ou une piscine suivant l'une quelconque des revendications 1 à 8, caractérisé en ce que l'extrémité de raccordement (13b) et le point de raccordement (20, 21) avec la barrette creuse (10) sont recouverts par un capotage (18).

10. Dispositif d'introduction de fluide dans une baignoire à tourbillon ou une piscine suivant la revendication 9, caractérisé en ce que le capotage (18) dépasse du point de raccordement vers la barrette creuse (10), jusque sur l'enveloppe intérieure du récipient et est, à cet endroit appliqué contre cette dernière.

11. Dispositif d'introduction de fluide dans une baignoire à tourbillon ou une piscine suivant la revendication 9 ou la revendication 10, caractérisé en ce que le capotage, de préférence au voisinage de l'enveloppe intérieure du récipient, présente un ou plusieurs orifices d'écoulement (19).

12. Dispositif d'introduction de fluide dans une baignoire à tourbillon ou une piscine suivant l'une quelconque des revendications 9 à 11, caractérisé en ce que le capotage (18) est relié au tube coudé (13) dépassant du percement dans la paroi du récipient, ou est réalisé en une seule pièce avec lui.

13. Dispositif d'introduction de fluide dans une baignoire à tourbillon ou une piscine suivant l'une quelconque des revendications 1 à 12, caractérisé en ce qu'il est prévu au moins un percement dans le fond (12) du récipient.

14. Dispositif d'introduction de fluide dans une baignoire à tourbillon ou une piscine suivant l'une quelconque des revendications 1 à 13, caractérisé en ce que le tube coudé (13) dépassant du percement dans la paroi du récipient, le capotage (18) et/ou la barrette creuse (10) sont réalisés en matière plastique.

15. Dispositif d'introduction de fluide dans une baignoire à tourbillon ou une piscine suivant la revendication 14, caractérisé en ce que les pièces (10, 13, 18) en matière plastique sont fabriquées par injection sous pression.

16. Dispositif d'introduction de fluide dans une baignoire à tourbillon ou une piscine suivant l'une quelconque des revendications 1 à 15, caractérisé en ce que la liaison entre deux barrettes creuses, et/ou entre la barrette creuse (10) et l'extrémité de raccordement (13b), est réalisé sous la forme d'une liaison par enfichage (20, 21), de préférence sous la forme d'une liaison démontable par enfichage, au moyen d'un bourrelet supplémentaire (20) faisant le tour, et d'une rainure correspondante.

17. Dispositif d'introduction de fluide dans une baignoire à tourbillon ou une piscine suivant l'une quelconque des revendications 1 à 16, caractérisé en ce que le raccord tubulaire (13c), dépassant, vers l'extérieur, du percement dans la paroi du récipient, est fixé sur le récipient (12) au moyen d'une liaison par filetage (13a) avec un écrou (14), de préférence en matière plastique.

18. Dispositif d'introduction de fluide dans une baignoire à tourbillon ou une piscine suivant l'une quelconque des revendications 1 à 18, caractérisé en ce que le raccord tubulaire (13c) dépassant du percement dans la paroi du récipient, présente un clapet anti-retour (16).

19. Dispositif d'introduction de fluide dans une baignoire à tourbillon ou une piscine suivant l'une quelconque des revendications 1 à 18, caractérisé en ce que le raccord tubulaire (13c) dépassant du percement dans la paroi du récipient présente une soupape réglable.
